# EUROPÄISCHE PATENTSCHRIFT

(11) **EP 0 524 337 B1**
(45) Veröffentlichungstag und Bekanntmachung des Hinweises auf die Patenterteilung: **23.11.1994**
(21) Anmeldenummer: 91112482.4
(22) Anmeldetag: 25.07.1991
(51) Int. Cl.: E04B 2/72

(54) **Doppelschaliges Aussenwandsystem**
Double shell outside wall system
Système de mur extérieur à double coque

(43) Veröffentlichungstag der Anmeldung: 27.01.1993
(73) Patentinhaber: WIB Wortmann Industriebau GmbH, D-57223 Kreuztal (DE); HAIRONVILLE Gesellschaft für Herstellung und Vertrieb von Trapezblechen und Bauteilen Gesellschaft mit beschränkter Haftung, A-4501 Neuhofen/Krems (AT)
(72) Erfinder: Wortmann, Winfried, W-5910 Kreuztal-Osthelden (DE); Unterberger, Hannes G., A-4100 Ottensheim (AT)
(74) Vertreter: Pürckhauer, Rolf, Dipl.-Ing.

(56) Entgegenhaltungen:
- BE-A- 422 176
- DE-A- 3 414 149
- GB-A- 1 540 727

## Beschreibung

Die Erfindung bezieht sich auf ein doppelschaliges Außenwandsystem mit inneren und äußeren Profilblechen, die über Distanzhalter in Form von Riegeln miteinander verbunden sind und eine Dämmschicht zwischen sich aufnehmen, wobei die an Stützen befestigten Riegel doppel-T-förmig aus Blech gebogen sind und jeweils durch doppelschichtige Blechfalzung gebildete innere breitere und äußere schmälere Flansche aufweisen, und einer Halte- und Klemmvorrichtung für Kassetten und Wärmedämmung.

Ein solches Außenwandsystem,bei dem die besondere Ausbildung der Riegel im Vordergrund steht und das die Vorteile der Riegel- und Kassettenbauweise von Wandsystemen in sich vereinigt, ist in der DE 34 14 149 C2 beschrieben.

Bei bekannten Wandkonstruktionen dieser Art liegen die mit den doppel-T-förmigen Riegeln verschraubten Außenfassadenbleche, z.B. Trapezbleche, an der vollen Fläche des Riegelflansches an, so daß dadurch über den Riegelsteg eine Kältebrücke entsteht.

Der Erfindung liegt die Aufgabe zugrunde, für das gattungsgemäße Außenwandsystem eine Kassette zu entwickeln, die eine weitere Vereinfachung des Wandaufbaus bei gleichzeitiger Verbesserung des durchschnittlichen K-Wertes mit sich bringt, desweiteren eine Vorrichtung zu schaffen, die es ermöglicht, die Kassetten miteinander und mit der Wärmedämmschicht ohne Schrauben, Kleben, Nieten, Schweißen oder ähnliche umständliche und zeitraubende Mittel zu verbinden, und die Kältebrücke beim Riegelsteg auf einfache Weise zu unterbrechen, so daß der durchschnittliche K-Wert der Wandkonstruktion optimiert wird.

Diese Aufgabe wird erfindungsgemäß durch die Merkmale des Patentanspruchs 1 gelöst.

Zweckmäßige Weiterbildungen der Erfindung sind den Unteransprüchen zu entnehmen.

Die Vereinfachung der Außenwandkonstruktion, insbesondere für Industriebauten, liegt vor allem darin, daß die Kassetten zugleich die Wand-Innenverkleidung bilden. Die Verbesserung des durchschnittlichen K-Wertes wird vorwiegend dadurch erreicht, daß zwischen der in den Kassetten aufgenommenen Dämmschicht und den äußeren Fassadenblechen noch ein Luftraum besteht und daß die Wärmedämmschicht an den Riegeln abgewinkelt ist. Durch die in den Flanschen in der gleichen Richtung gebogenen Führungssicken ergibt sich sowohl vertikal als auch horizontal eine sichere, bündige und zwangsgeführte Montage bei allen Wandhöhen und Fassaden-Konstruktionsarten. Schließlich wird durch die Halte- und Klemmvorrichtung die Montage der Kassetten und der Dämmschicht von doppelschaligen Wandkonstruktionen wesentlich vereinfacht.

In den Zeichnungen ist ein Ausführungsbeispiel der Erfindung dargestellt. Es zeigt
- Fig. 1: einen senkrechten Schnitt durch ein Teilstück einer doppelschaligen Außenwand ohne äußeres Fassadenblech,
- Fig. 2: einen vergrößerten Schnitt durch eine Kassette nach der Linie II-II in Fig. 1,
- Fig. 3: einen vergrößerten Schnitt eines Drahtbügels der Halte- und Klemmvorrichtung in Montagestellung nach der Linie III-III in Fig. 1 und
- Fig. 4: in Perspektive ein Teilstück des Wärmeschutzprofils für die Befestigungsriegel zwischen inneren und äußeren Profilblechen.

Das in Fig. 1 als Teilstück dargestellte Außenwandsystem 1 besteht aus doppel-T-förmigen Riegeln 2 (von denen einer dargestellt ist), die waagerecht verlaufen und mit breiteren inneren Flanschen 3 an nicht dargestellten Stützen befestigt sind. Die äußeren Flansche 4 des Riegels 2 sind schmäler als die inneren Flansche 3. Mit den Riegelflanschen 3 werden Kassetten 5 verschraubt.

Die Kassetten 5 nach Fig. 2 bilden die Innenverkleidung des Wandsystems 1. Jede Kassette 5 ist U-förmig aus Blech gebogen und weist im Steg 6 eine Vielzahl von V-förmigen Längssicken 7 auf. In den Flanschen 8, 9 ist je eine längsverlaufende Führungssicke 10 bzw. 11 vorgesehen, wobei die Flansche 8, 9 an ihren freien Rändern rechtwinklige Abwinklungen 12, 13 aufweisen, die in der gleichen Richtung verlaufen, d.h. die Abwinklung 12 des Flansches 8 steht nach innen und die Abwinklung 13 des Flansches 9 nach außen vor, bezogen auf das Querschnittsprofil der Kassette 5. Die Flansche 8, 9 sind mit ihren Führungssicken 10, 11 derart ausgebildet, daß die nächstangrenzenden Kassetten 5 mit ihren Stegen 6 fluchten. Dies wird durch Berücksichtigung der Blechstärke beim Biegen der Flansche 8, 9 und der Führungssicken 10, 11 erreicht.

Wie Fig. 1 zeigt, nehmen die Kassetten 5 eine über deren Flansche 8, 9 hinaus vorstehende Dämmschicht 14 auf, die jeweils im Bereich des Riegels 2 rechtwinklig abgeknickt ist und auch die Räume zwischen den Innen- und Außenflanschen 3, 4 des Riegels 2 ausfüllt.

Die Dämmschicht 14 wird durch Drahtbügel 15 aus korrosionsgeschütztem Stahldraht mit den Kassetten 5 verbunden. Der Drahtbügel 15 ist, wie Fig. 3 zeigt,U-förmig gebogen und weist somit einen Steg 16 und zwei Schenkel 17 auf, die etwa S-förmig gekröpft sind und in Löcher in den rechtwinkligen Abwinklungen 12 bzw. 13 der freien Kanten der Flansche 8, 9 der Kassetten 5 eingesteckt werden und dann federnd am Flansch 8 der jeweiligen Kassette 5 anliegen.

Wie Fig. 1 zeigt, dringt der Drahtbügel 10 etwas in die Dämmschicht 14 ein. Durch das Gewicht der Dämmschicht 14 hat der Drahtbügel 15 unter Umständen die Tendenz, sich zu drehen, und zwar so, daß er nach Fig. 1 sich mit dem links liegenden Steg 16 etwas nach unten verlägert. Um ein zu weites Drehen des Drahtbügels 15 zu verhindern, rasten die S-förmigen Kröpfungen der Schenkel 17 in längsverlaufende Führungssicken 10 der Flansche 7, 8 der Kassetten 5 ein. Im Steg 16 des Drahtbügels 15 sind mehrere nach innen gerichtete, also in die Dämmschicht 14 weiter eindringende V-Kröpfungen 18 vorgesehen. Die Dämmschicht 14 ist in Fig. 3 der Einfachheit halber weggelassen.

Zwischen den nicht dargestellten Außenfassadenblechen und dem Flansch 4 des Riegels 2 ist ein wärmeschutzprofil 19 vorgesehen, das aus einem langgestreckten Streifen 20 aus geschäumtem PVC besteht. Mit einer am oberen Rand einstückig angeformten hakenförmigen Leiste 21 wird das Wärmeschutzprofil 19 auf den Flansch 4 des Riegels 2 aufgeschoben bzw. aufgehängt, wobei der untere Rand 22 stumpfwinklig absteht und etwas in die Dämmschicht 14 eingreift. Die Außenfassadenbleche werden durch das wärmeschutzprofil 19 hindurch mit dem Flansch 4 des Riegels 2 verschraubt.

## Patentansprüche

1. Doppelschaliges Außenwandsystem (1) mit inneren und äußeren Profilblechen, die über Distanzhalter in Form von Riegeln (2) miteinander verbunden sind und eine Dämmschicht (14) zwischen sich aufnehmen, wobei die an Stützen befestigten Riegel (2) doppel-T-förmig aus Blech gebogen sind und jeweils durch doppelschichtige Blechfalzung gebildete innere breitere und äußere schmälere Flansche (3,4) aufweisen, und einer Halte- und Klemmvorrichtung für Kassetten und Wärmedämmung, dadurch gekennzeichnet, daß die die Innenverkleidung des Wandsystems (1) bildende Kassette (5) aus einem U-förmig gebogenen Blechprofil mit mehreren zur Wandinnenseite, d.h. zur Dämmschicht (14), vorstehenden Längssicken (7) in seinem Steg (6) und mit je einer längsverlaufenden Führungssicke (10 bzw. 11) in seinen Flanschen (8 bzw. 9) besteht, wobei die in den Flanschen (8, 9) vorgesehenen Führungssicken (10, 11) benachbarter Kassetten (5) ineinandergreifen, daß die Halte- und Klemmvorrichtung für Kassetten (5) und Wärmedämmung (14) aus einem U-förmig gebogenen Drahtbügel (15) besteht, dessen Schenkel (17) etwa S-förmig gekröpft und in Löcher einsetzbar sind, die sich in sich überlappenden rechtwinkligen Abwinklungen (12, 13) an den freien Kanten der Flansche (8, 9) der Kassetten (5) befinden und daß an den Riegeln (2) ein Wärmeschutzprofil (19) angebracht ist, das als ein langgestreckter Streifen (20) aus einem Material geringer Wärmeleitfähigkeit ausgebildet ist, der an äußeren Flanschen (4) der Riegel (2) einhängbar und zwischen diesen und den äußeren Profilblechen angeordnet ist.

2. Doppelschaliges Außenwandsystem nach Anspruch 1, dadurch gekennzeichnet, daß die Längssicken (7) des Kassettensteges (6) und die Führungssicken (10, 11) der Kassettenflansche (8, 9) V-förmig ausgebildet sind.

3. Doppelschaliges Außenwandsystem nach Anspruch 1 oder 2, dadurch gekennzeichnet, daß die in der Kassette (5) aufgenommene Dämmschicht (14) über die Kassettenflansche (8, 9) hinaus vorsteht und zwischen den Flanschen (3, 4) der Riegel (2) rechtwinklig zur Wandaußenseite hin abgeknickt ist.

4. Doppelschaliges Außenwandsystem nach einem der Ansprüche 1 bis 3, dadurch gekennzeichnet, daß die Kassettenflansche (8, 9) am freien Rand um 90° in der gleichen Richtung abgewinkelt sind und daß diese Abwinklungen (12, 13) benachbarter Kassetten (5) sich überlappen.

5. Doppelschaliges Außenwandsystem nach Anspruch 1, dadurch gekennzeichnet, daß der Steg (16) des Drahtbügels (15) mehrere nach innen gerichtete V-Kröpfungen (18) aufweist.

6. Doppelschaliges Außenwandsystem nach Anspruch 1 und 5, dadurch gekennzeichnet, daß der Drahtbügel (15) aus korrosionsgeschütztem Stahldraht besteht.

7. Doppelschaliges Außenwandsystem nach Anspruch 1, dadurch gekennzeichnet, daß das Wärmeschutzprofil (19) aus geschäumtem PVC besteht.

8. Doppelschaliges Außenwandsvstem nach Anspruch 1 und 7, dadurch gekennzeichnet, daß das Wärmeschutzprofil (19) am oberen Rand eine auf den Flansch (4) des Riegels (2) aufhängbare, hakenförmig angeformte Leiste (21) aufweist und am unteren Rand (22) stumpfwinklig abgebogen ist.

## Claims

1. Double-shell outside wall system (1) with inner and outer profiled metal sheets which are connected to each other by spacers in the form of bolts (2) and receive an insulating layer (14) between them, wherein the bolts (2) attached to stays are bent into a double T-shape from sheet metal and in each case comprise wider inner and narrower outer flanges (3, 4) formed by double-layer sheet metal folding, and a holding and clamping device for cartridges and heat insulation, characterised in that the cartridge (5) forming the inner lining of the wall system (1) consists of a sheet metal profile bent into a U-shape with several longitudinal beads (7) projecting towards the inside of the wall, i.e. towards the insulating layer (14), in its web (6) and with one longitudinally extending guide bead (10 or 11) in each of its flanges (8 or 9), wherein the guide beads (10, 11) of adjacent cartridges (5) provided in the flanges (8, 9) interlock with each other, in that the holding and clamping device for cartridges (5) and heat insulation (14) consists of a wire strap (15) which is bent into a U-shape and of which the arms (17) are cranked more or less in an S-shape and can be inserted in holes which are located in overlapping perpendicular angled portions (12, 13) at the free edges of the flanges (8, 9) of the cartridges (5) and in that on the bolts (2) is mounted a heat insulating profile (19) which is constructed as an elongate strip (20) made of a material of lower thermal conductivity, which can be hung on outer flanges (4) of the bolts (2) and is arranged between them and the outer profiled metal sheets.

2. Double-shell outside wall system according to claim 1, characterised in that the longitudinal beads (7) of the cartridge web (6) and the guide beads (10, 11) of the cartridge flanges (8, 9) are V-shaped.

3. Double-shell outside wall system according to claim 1 or 2, characterised in that the insulating layer (14) contained in the cartridge (5) projects beyond the cartridge flanges (8, 9) and between the flanges (3, 4) of the bolts (2) is bent at right angles towards the outside of the wall.

4. Double-shell outside wall system according to any of claims 1 to 3, characterised in that the cartridge flanges (8, 9) are angled at the free edge by 90° in the same direction and in that these angled portions (12, 13) of adjacent cartridges (5) overlap.

5. Double-shell outside wall system according to claim 1, characterised in that the web (16) of the wire strap (15) comprises several inwardly directed cranked V-portions (18).

6. Double-shell outside wall system according to claims 1 and 5, characterised in that the wire strap (15) is made of corrosion-protected steel wire.

7. Double-shell outside wall system according to claim 1, characterised in that the heat insulating profile (19) is made of foamed PVC.

8. Double-shell outside wall system according to claims 1 and 7, characterised in that the heat insulating profile (19) at the upper edge comprises a strip (21) which is formed integrally in a hook shape and can be hung on the flange (4) of the bolt (2), and at the lower edge (2) is bent at an obtuse angle.

## Revendications

1. Système de mur extérieur (1) à deux coques comportant des tôles profilées intérieure et extérieure, qui sont reliées entre elles par l'intermédiaire d'entretoises sous le forme de verrous (2) et logent entre elles une couche de calorifugeage (14), et dans lequel les verrous (2) fixés sur des supports sont formés d'une tôle repliée en forme de T double et possèdent des ailes intérieures plus larges et des ailes extérieures plus étroites (3,4), qui sont formées par repliage de la tôle suivant deux couches, et un dispositif de retenue et de serrage pour des caissons et le calorifugeage, caractérisé par le fait que le caisson (5), qui forme l'habillage intérieur du système de mur (1), est constitué par un profilé en tôle replié en forme de U et comportant plusieurs moulures longitudinales (7) qui font saillie en direction de la face intérieure de la paroi du mur, c'est-à-dire en direction de la couche de calorifugeage, ménagée dans la base (6) du profilé en U, et une moulure longitudinale respective de guidage (10 ou 11) ménagée dans les branches (8,9) du profilé en U, et dans lequel les moulures de guidage (10,11), prévues dans les branches (8,9), de cassettes voisines sont réciproquement emboîtées, que le dispositif de retenue et de serrage pour les caissons (5) et le calorifugeage (14) est constitué par un étrier formé d'un fil (15) replié en forme de U, dont les branches (17) peuvent être recourbées en forme de S et insérées dans des trous, qui sont situés dans des parties coudées à angle droit (12,13), qui se chevauchent et sont prévues sur les bords libres des branches (8,9) des caissons (5), et que sur les verrous (2) est monté un profilé de protection contre la chaleur (19), qui est réalisé sous la forme d'une bande allongée (20) formée d'un matériau possédant une faible conductibilité thermique, et qui peut être accroché sur les brides extérieures (4) du verrou (2) et est disposé entre ces brides et les tôles extérieures profilées.

2. Système de mur extérieur à double coque suivant la revendication 1, caractérisé par le fait que les moulures longitudinales (7) de la barrette (6) des caissons et les moulures de guidage (10,11) des branches (8,9) des caissons sont réalisées en forme de V.

3. Système de mur extérieur à double coque suivant la revendication 1 ou 2, caractérisé par le fait que la couche de calorifugeage (14), qui est logée dans le caisson (5), fait saillie au-delà des branches (8,9) du caisson et est coudée à angle droit en direction de la paroi extérieure du mur, entre les brides (3,4) des verrous (2).

4. Système de mur extérieur à double coque suivant l'une des revendications 1 à 3, caractérisé par le fait que les branches (8,9) du caisson sont repliées, au niveau de leurs bords libres, sur 90° dans la même direction et que ces parties repliées (12,13) de caissons voisins (5) se chevauchent.

5. Système de mur extérieur à double coque suivant la revendication 1, caractérisé par le fait que la barrette (16) de l'étrier formé d'un fil (15) possède plusieurs parties coudées en forme de V (18) dirigées vers l'intérieur.

6. Système de mur extérieur à double coque suivant les revendications 1 et 5, caractérisé par le fait que l'étrier en forme de fil (15) est constitué par un fil d'acier protégé contre la corrosion.

7. Système de mur extérieur à double coque suivant la revendication 1, caractérisé par le fait que le profilé de calorifugeage (19) est constitué par du PVC à l'état de mousse.

8. Système de mur extérieur à double coque suivant les revendications 1 et 7, caractérisé par le fait que le profilé de calorifugeage (19) comporte, au niveau de son bord supérieur, une barrette (21) moulée en forme de crochet qui peut être accrochée à la bride (4) du moule (2) et est repliée selon un angle obtenu au niveau de son bord inférieur (22).
